# EUROPÄISCHE PATENTSCHRIFT

(11) **EP 2 152 376 B1**
(45) Veröffentlichungstag und Bekanntmachung des Hinweises auf die Patenterteilung: **26.11.2014**
(21) Anmeldenummer: 08759022.0
(22) Anmeldetag: 04.06.2008
(51) Int. Cl.: A63C 19/10, E01C 13/12

(54) **GLEITFLÄCHENELEMENT FÜR KÜNSTLICHE SKIANLAGEN**
SLIDING SURFACE ELEMENT FOR ARTIFICIAL SKIING SYSTEMS
ÉLÉMENT À SURFACE GLISSANTE POUR INSTALLATIONS DE SKI ARTIFICIELLES

(30) Priorität: 12.06.2007 DE 202007008386 U
(43) Veröffentlichungstag der Anmeldung: 17.02.2010
(73) Patentinhaber: Rehau AG + Co, 95111 Rehau (DE)
(72) Erfinder: LANZL, Thomas, 95615 Marktredwitz (DE); WACHTER, Frank, 09468 Geyer (DE); GOLDSTEIN, Jörg, 95028 Hof (DE); SCHWARZ, Michael, 95100 Selb (DE)
(86) Internationale Anmeldenummer: PCT/EP2008/004466
(87) Internationale Veröffentlichungsnummer: WO 2008/151748

(56) Entgegenhaltungen:
- EP-A- 0 064 005
- DE-A1-102004 023 086
- DE-U1- 20 211 137
- FR-A- 1 418 843
- FR-E- 89 403

## Beschreibung

Die Erfindung betrifft ein Gleitflächenelement für künstliche Skianlagen, insbesondere Skisprunganlagen, Langlaufloipen oder Gleithänge, mit einem Träger und mit mindestens einem eine Gleitfläche bildenden Gleitelement.

Die DE 202 11 137 U1 offenbart ein Gleitflächenelement der eingangs genannten Art. Dieses weist ein Grundflächenelement aus einem Polymermaterial auf, in dem Keramikkörper in einem Gitterraster voneinander beabstandet fixiert sind. Durch die Reibung während der Benutzung des Gleitflächenelementes zwischen den Keramikkörpern und dem Ski, kommt es zu einer Abnutzung der Keramikkörperoberfläche und der Gleitflächen des Skis.

Ein Nachteil eines derartigen Gleitflächenelementes wird deshalb darin gesehen, dass einzelne abgenutzte Gleitelemente nur durch Ausbau des gesamten Gleitflächenelementes ersetzt werden können. Weiterhin wird als nachteilig angesehen, dass für die Veränderung der Anzahl und/oder Anordnung der Gleitelemente jeweils unterschiedliche Gleitflächenelemente verwendet werden müssen.

Die FR 1418843 A beschreiben eine biegsame Gleitdecke, insbesondere für künstliche Skipisten, wobei in aufeinanderfolgender Anordnung gleichartige Vorsprünge vorgesehen sind, die auf dem Boden aufliegende Stützteile aufweisen, ferner über diesen Stützteilen elastisch verformbare, biegsame Zwischenteile sowie Oberflächenteile, die das Gleitelement bilden und deren Fläche nur ein kleiner Bruchteil der von den Vorsprüngen bedeckten Oberfläche ist. Die Gleitdecke besteht im Wesentlichen aus einer geprägten Folie, die wenigstens an ihrer Oberseite warzenartige Vorsprünge aufweist. Der auf dem Boden aufliegende Stützteil der Folie ist im Wesentlichen eben ausgebildet und mit Löchern versehen. Auf den Vorsprüngen sind Gleitelemente angeordnet. Diese bspw. aus Kunststoff bestehenden Gleitelemente sind vorzugsweise kuppelförmig ausgebildet und enthalten an ihrer konkav gewölbten Unterseite ein Rastelement, das durch ein an der Oberseite der Vorsprünge vorgesehenes Loch hindurchgreift und mittels eines an der Unterseite der Vorsprünge angeordneten, weiteren kuppelförmigen Elementes festgelegt ist.

Die EP 0064005 A beschreiben Platten zum Erstellen von Sport-Teppichbelägen und insbesondere von Skipisten, bestehend aus einer Aufeinanderfolge von Wölbungen, auf welchen Finger oder Borsten hervorragen und unter welchen Stützfinger hervorragen, die direkt in den Boden oder einen Zwischenteppichboden eingreifen, wobei die Wölbungen unter anderem Öffnungen begrenzen, wobei eine Seitenwand jeder Platte Augen am Gipfel von mindestens einigen der Wölbungen aufweist, während die andere Seitenwand Lappen begrenzt, welche unter die Wölbungen einer unmittelbar anliegenden, gegenüber der ersten sich quer erstreckenden Platte gleiten können, wobei die eine der Endkanten jeder Platte mit vorspringenden Ringen und die andere Endkante mit Dornen versehen ist, welche in die vorspringenden Ringe eingeführt sind, um die Verbindung der aufeinanderfolgenden Platten in Längsrichtung zu gewährleisten.

Die FR 89403 beschreibt eine biegsame Gleitdecke, insbesondere für künstliche Skipisten, welche durch Hohlkörper aus einem Material mit begrenzter Biegsamkeit gebildet wird, dass diese Hohlkörper an ihrer Oberseite einen Teil enthalten, der etwa kranzartig ausgebildet ist und eine Gleitfläche von voneinander unabhängigen, konvexen oder konkaven Vorsprüngen bildet, wobei ferner diese Hohlkörper Seitenwände besitzen, die unterhalb der die Gleitfläche bildenden Teile liegen, wenigstens teilweise gegenüber den die Gleitfläche bildenden Teilen zurückgesetzt sind und Falten aufweisen, durch die sie eine gegenüber den die Gleitfläche bildenden Teilen größere Biegsamkeit aufweisen und dass schließlich Verbindungselemente zur biegsam-geschmeidigen Verbindung der Hohlkörper vorgesehen sind.

Die Verbindungselemente sind durch dünne, biegsame Folien gebildet, die eine Anzahl von Löchern aufweisen, in denen die Hohlkörper angeordnet und verriegelt sind. Die Hohlkörper bestehen dabei aus zwei ineinander steckbaren Schalen, von denen die eine Schale einen an der Unterseite der Folie anliegenden Rand und die andere Schale einen die Gleitfläche bildenden, kranzförmigen Vorsprung aufweist.

Die DE 10 2004 023086 A1 beschreibt ein Gleitflächenelement für Skisprunganlagen, gekennzeichnet durch die Gesamtheit der Merkmale, dass auf einem rechteckigen Unterbau-Flächenelement entlang seinen beiden Außenlängsrändern jeweils ein erstes Leistenelement und im Längsmittelbereich voneinander beabstandet zwei zweite Leistenelemente befestigt sind, wobei das jeweilige erste Leistenelement und das zugehörige zweite Leistenelement eine Skispur seitlich begrenzen und zwischen dem jeweiligen ersten und dem zugehörigen zweiten Leistenelement auf dem Unterbau-Flächenelement ein Grundflächenelement aus einem Polymermaterial festgelegt ist, an dem Keramiknoppenkörper in einem Rastergitter voneinander beabstandet fixiert sind, die mit ihrer Stirnfläche aus der Oberseite des jeweiligen Grundflächenelements definiert vorstehen, wobei das jeweilige Grundflächenelement an seiner Oberseite mit einem Entwässerungsrillensystem ausgebildet ist. Die im Grundflächenelement angeordneten Keramiknoppenkörper sind fixiert.

Die DE 202 11 137 U1 beschreibt ein Gleitflächenelement für künstliche Skianlagen, insbesondere für Skisprunganlagen, für Langlaufloipen oder für Gleithänge, mit einer Noppenprofilierten Gleitfläche, wobei das Gleitflächenelement ein Grundflächenelement aus einem Polymermaterial aufweist, in dem Keramikkörper in einem Gitterraster voneinander beabstandet fixiert sind, die mit ihrer Stirnfläche über das Grundflächenelement definiert überstehen. Das Grundflächenelement ist dabei mit Sacklöchern ausgebildet, in welchen die Keramikkörper fixiert sind. Die Sacklöcher und die Keramikkörper sind abmessungsmäßig aneinander derart angepasst, dass die im Grundflächenelement fixierten Keramikkörper mit ihrer Stirnfläche über das Grundflächenelement definiert überstehen. Das Sackloch ist dabei zylinderförmig ausgebildet, während der Keramikkörper mit einer Mantelfläche so ausgebildet ist, dass diese zur Stirnfläche hin konisch verjüngt ist. Der Keramikkörper ist somit an seiner Grundfläche mit einem größeren Durchmesser ausgebildet als an seiner Stirnfläche. Dieser sich konisch zur Grundfläche vergrößernde Keramikkörper ist in das zylinderförmige Sackloch so eingepresst, dass der harte Keramikkörper in dem relativ weichen, polymeren Grundflächenelement formschlüssig (unlösbar) fixiert ist.

Der vorliegenden Erfindung liegt somit die Aufgabe zugrunde ein Gleitflächenelement anzugeben, dessen Verwendung den Verschleiß der Ski reduziert und dessen eigener Verschleiß nur geringe Instandsetzungskosten hervorruft.

Die Aufgabe wird erfindungsgemäß gelöst durch ein Gleitflächenelement mit den Merkmalen des Anspruches 1.

Durch die lösbare Befestigung des Gleitelementes mit dem Träger mittels einer am Träger angeordneten Befestigungsvorrichtung kann das Gleitelement ohne Ausbau des gesamten Gleitflächenelementes einfach ausgetauscht werden.

Überraschenderweise wird die Funktionalität des Gleitelements hiervon nicht beeinträchtigt und eine erhebliche Aufwands- und Kostenersparnis erzielt.

Als günstig hat sich eine noppen-, quader-, zylinder-, pyramiden-, walzen- oder kugelförmige Geometrie des Gleitelementes erwiesen.

Das Gleitflächenelement kann vorteilhaft mehrere Gleitelemente aufweisen. Diese können auch unterschiedliche Geometrien aufweisen. Somit kann das Gleitflächenelement durch die Verwendung unterschiedlicher Gleitelementgeometrien an die unterschiedlichen Einsatzbedingungen angepasst werden. Auch der Einsatz von Gleitelementen aus unterschiedlichen Materialien in verschiedenen Bereichen eines Gleitflächenelementes oder in unterschiedlichen Bereichen der Skianlage ist somit einfach realisierbar.

Um die durch die Reibung zwischen Ski und Gleitelement entstehenden Wärme abzuführen, werden die Gleitflächenelemente mit Wasser, das über die Gleitflächenelemente gleitet wird, gekühlt. Um ein Eindringen von Wasser oder Staub und Schmutz in die Befestigungsvorrichtung zur Verbindung von Gleitelement und Träger zu verhindern, hat es sich als vorteilhaft erweisen, ein Dichtelement zwischen Gleitelement und Träger anzuordnen.

Es hat sich weiterhin gezeigt, dass eine Anordnung eines Dämpfungselement zwischen Gleitelement und Träger vorteilhaft sein kann, wobei das Dämpfungselement die durch die Bewegung der Ski eingebrachten Schwingungen dämpft.

Gemäß einer bevorzugten Ausführungsform weist der Träger des Gleitflächenelements definierte Schwachstellen auf, die im Bedarfsfall zur Erzeugung von Aufnahmeöffnungen für das Gleitelement dienen. Diese Schwachstellen sind vorteilhafterweise gitterförmig über den Träger angeordnet. Je nach Einsatzzweck des Gleitflächenelementes werden einzelne oder alle Schwachstellen des Trägers durchbrochen, so dass die am Träger angeordneten Befestigungsvorrichtungen freigelegt werden und die Gleitelemente mit dem Träger verbunden werden können.

Als einfache und kostengünstige Möglichkeit, die Verbindung zwischen Träger und Gleitelement herzustellen, hat sich eine Rast- und/oder eine Schraub- und/oder eine Dreh-Rastverbindung erwiesen.

Um nicht verwendete Befestigungsvorrichtungen vor Verschmutzung zu schützen, hat es sich vorteilhaft gezeigt, die jeweilige Befestigungsvorrichtung durch ein lösbar mit dem Träger verbundenes Verschlusselement abzudecken. Somit kann auch wirkungsvoll verhindert werden, dass das Wasser zum Kühlen der Gleitelemente in die Befestigungsvorrichtung und/oder den Träger eindringt. Es hat sich dabei auch gezeigt, dass zwischen das Verschlusselement und den Träger ein Dichtelement zur besseren Abdichtung vorteilhaft sein kann.

Das Verschlusselement steht im Vergleich zu dem Gleitelement weniger über den Träger über, weist also eine geringere Höhe als das Gleitelement auf, so dass eine Berührung des auf dem Gleitelement aufliegenden Skis mit dem Verschlusselement vermieden ist.

Für die Aufbringung des zur Kühlung verwendeten Wassers hat es sich als günstig erwiesen, Bewässerungselemente anzuordnen. Diese sind vorteilhafterweise ebenfalls lösbar mit dem Träger verbunden. Die Bewässerungselemente sind an Wasserleitungen angeschlossen, die auf der Rückseite des Trägers angeordnet sind.

Auch das Bewässerungselement ist so gestaltet, dass eine Berührung mit dem Ski vermieden ist.

Das Verschlusselement und auch das Bewässerungselement können durch eine Rast- und/oder Schraub- und/oder Dreh-Rastverbindung mit dem Träger verbunden werden.

Gemäß einer weiteren Ausführungsform der Erfindung ist das Bewässerungselement derart gestaltet, dass die dem Ski zugewandte Oberfläche ähnlich der des Gleitelementes ausgebildet ist, so dass der Ski auch auf dem Bewässerungselement aufliegt.

Der Träger kann aus Kunststoff, Holz, Metall, Keramik oder Glas bestehen.

In einer vorteilhaften Ausbildung besteht der Träger aus einem durch ein Blasformverfahren hergestellten Kunststoffteil, das einstückig angeformte Befestigungsvorrichtungen zum Verbinden des Trägers mit dem Gleitelement aufweist.

Es hat sich auch gezeigt, dass der Träger als Formteil, insbesondere als Spritzgussteil ausgebildet sein kann.

Dies hat zum Vorteil, dass die Befestigungsvorrichtungen eine komplexe Gestalt aufweisen können, so dass die Verbindung zwischen Träger und Gleitelement den Belastungen standhalten kann.

Nach Anspruch 10 besteht auch das Gleitelement vorteilhaft aus Kunststoff, insbesondere einem Thermopasten. Es hat sich gezeigt, dass ein Gleitelement aus Polyoxymethylen (POM) oder einem modifizierten POM, das z. B. mit Glaskugeln verstärkt ist, besonders gute Gleiteigenschaften zeigt und eine einfache Herstellung ermöglicht. In diesem Zusammenhang hat sich auch gezeigt, dass der Verschleiß der Ski durch ein derartiges Gleitelement reduziert wird.

Die Erfindung soll nun anhand nicht einschränkender Ausführungsbeispiele näher beschrieben werden.

Es zeigt:
- Figur 1: - Draufsicht auf einen erfindungsgemäßen Träger
- Figur 2: - Schnitt durch einen erfindungsgemäßen Träger
- Figur 3: - Schnitt durch einen weiteren erfindungsgemäßen Träger
- Figur 4: - Schnitt durch ein erfindungsgemäßes Gleitelement

In Figur 1 ist die Draufsicht auf ein erfindungsgemäßes Gleitflächenelement (10) dargestellt. Dieses weist einen rechteckigen Träger (1) auf, der über ein Verbindungselement (2) mit einem weiteren Träger (1) verbunden werden kann, so dass durch weitere Aneinanderreihung von Trägern (1) eine Auflagespur für Skier entsteht. Mit dem Träger (1) sind mehrere Gleitelemente (6) lösbar mittels Befestigungsvorrichtungen (5) verbunden. Das Gleitflächenelement (10) kommt insbesondere bei der Ausrüstung künstlicher Skianlagen zum Einsatz.

Weiterhin sind in der Figur 1 die Positionen von Schwachstellen (3) eingezeichnet. Diese sind in diesem Ausführungsbeispiel in Dreierreihen über die Längsrichtung des Trägers (1) in dem Träger (1) angeordnet. Es sind aber auch andere Anordnungen denkbar.

Ein Querschnitt entlang der Linie A-A durch den in Figur 1 dargestelltes Gleitflächenelement (10) ist in Figur 2 dargestellt. Der Träger (1) des Gleitflächenelements (10) besteht in diesem Ausführungsbeispiel aus einem Kunststoffblasteil, das in mehrere Kammern (4) unterteilt ist. Weiterhin sind in diesem Beispiel Befestigungsvorrichtungen (5) des Trägers (1) für Gleitelemente (6) als einfache Ausnehmungen im Träger (1) ausgebildet. Die Gleitelemente (6), die an diesem Träger (1) lösbar mittels der Befestigungsvorrichtungen (5) verbunden werden, weisen Clipselemente auf, die auf der Rückseite des Trägers (1) in den Ausnehmungen verrasten. Damit wird eine Rastverbindung zwischen Träger (1) und Gleitelement (6) ausgebildet.

Der Träger (1) ist vor dem ersten Einsatz derart ausgebildet, dass zunächst verschlossene Öffnungen (7) für die Befestigung der Gleitelemente (6) vorgesehen sind. Der Träger (1) weist an diesen Stellen Schwachstellen auf, die je nach Bedarf eine Freilegung der Öffnungen (7) und damit einen Zugang zu den entsprechenden Befestigungsvorrichtungen (5) ermöglichen.

Durch die mögliche Veränderung der Gleitelementanzahl und/oder Gleitelementanordnung kann es vorkommen, dass Befestigungsvorrichtungen (5) nicht mehr mit Gleitelementen (6) bestückt sein müssen. Um ein Eindringen von Wasser, das zum Kühlen der Ski und des Gleitflächenelementes, insbesondere der Gleitelemente (6), benötigt wird, in den Träger (1) oder hinter den Träger (1) zu verhindern, ist ein Verschließen der einmal geöffneten Schwachstellen durch Verschlusselemente möglich. Diese stehen weniger über den Träger (1) über als die in der Umgebung des Verschlusselements angeordneten Gleitelemente (6). Somit wird eine Berührung zwischen Ski und Verschlusselement vermieden.

Für die Aufbringung des Kühlwassers auf das Gleitflächenelement können in die Öffnungen (7) auch Bewässerungselemente eingesetzt werden. Diese können mit unterhalb des Trägers (1) angeordneten, nicht dargestellten Wasserleitungen verbunden werden.

in Figur 3 ist ein weiteres Ausführungsbeispiel für einen Träger (1) eines Gleitflächenelementes (10) dargestellt. Dieses besteht aus einer aus Vollmaterial bestehenden Platte, die aus Kunststoff, Holz, Metall, Keramik oder Glas bestehen kann.

Um eine bessere Abdichtung zwischen dem Träger (1) und dem Gleitelement (6) und/oder dem Verschlusselement und/oder dem Bewässerungselement zu erreichen, ist in diesem Ausführungsbeispiel ein Dichtelement (8) zwischen dem Träger (1) und dem Gleitelement (6) angeordnet.

Es ist in diesem Zusammenhang auch möglich, ein Dämpfungselement zwischen Träger (1) und Gleitelement (6) anzuordnen, so dass eine Geräuschreduzierung erreicht werden kann.

Auch eine kombinierte Ausbildung als Dämpfungs- und Dichtelement ist möglich.

In Figur 4 ist ein Gleitelement (6) im Schnitt dargestellt. Dieses ist noppenförmig ausgebildet, wobei es in der Draufsicht sowohl rund als auch oval gestaltet sein kann. Diese Noppe (6) weist drei Verrastelemente (9) auf, mit denen die lösbare Verbindung zwischen Träger (1) und Gleitelement (6) herstellbar ist. Das Lösen des Gleitelementes (6) vom Träger (1) kann mit Hilfe eines geeigneten Hebels, wie zum Beispiel eines Schraubendrehers, erfolgen.

Es liegt auch im Rahmen der Erfindung andere Gestaltungen des Gleitelementes (6), wie Quader, Zylinder, Pyramide, Pyramidenstumpf, Walze oder Kugel mit dem Träger (1) lösbar zu verbinden. Damit ergeben sich auch unterschiedliche Berührungsgeometrien zwischen Ski und Gleitelement (6). Diese können punkt-, linien-, rechteck-, rund- oder oval ausgebildet sein. Es ist auch eine beliebige Berührungsfläche zwischen Gleitelement (6) und Ski möglich.

Durch die unterschiedlichen Gleitelementgeometrien lassen sich die Gleiteigenschaften des Skis auf den Gleitelementen (6) variieren. Auch durch den Einsatz von Gleitelementen (6) aus verschiedenen Materialien ist eine Veränderung der Gleiteigenschaften möglich. Dies kann durch die lösbare Verbindung zwischen Träger (1) und Gleitelement (6) auch in unterschiedlichen Bereichen der Skianlage realisiert werden.

Zudem ist eine Simulation unterschiedlicher Gleitbedingungen mit den lösbaren Gleitelementen (6) möglich.

Es können für die lösbare Verbindung zwischen Träger (1) und Gleitelement (6) auch andere an sich bekannte Verbindungsarten, wie Schraub- oder Dreh-Rastverbindungen verwendet werden.

## Patentansprüche

1. Gleitflächenelement (10) für künstliche Skianlagen, insbesondere Skisprunganlagen, Langlaufloipen oder Gleithänge, mit einem Träger (1) und mit mindestens einem eine Gleitfläche bildenden Gleitelement (6), das Gleitelement (6) mittels einer am Träger (1) angeordneten Befestigungsvorrichtung (5) lösbar mit dem Träger (1) verbunden ist, dass die Befestigungsvorrichtung (5) des Trägers (1) für Gleitelemente (6) als einfache Ausnehmung im Träger (1) ausgebildet ist, **dadurch gekennzeichnet, dass** die Gleitelemente (6) Clipselemente, insbesondere Verrastelemente (9), aufweisen, die auf der Rückseite des Trägers (1) in den Ausnehmungen verrasten.

2. Gleitflächenelement (10) nach Anspruch 1, **dadurch gekennzeichnet, dass** das Gleitelement (6) als Noppe oder Quader oder Zylinder oder Pyramide oder Walze oder Kugel ausgebildet ist.

3. Gleitflächenelement (10) nach Anspruch 1 oder 2, **dadurch gekennzeichnet, dass** mehrere Gleitelemente (6) unterschiedlicher Geometrie auf dem Träger (1) angeordnet sind.

4. Gleitflächenelement (10) nach zumindest einem der vorhergehenden Ansprüche, **dadurch gekennzeichnet, dass** zwischen Gleitelement (6) und Träger (1) ein Dicht- und/oder Dämpfungselement (8) angeordnet ist.

5. Gleitflächenelement (10) nach zumindest einem der vorhergehenden Ansprüche, **dadurch gekennzeichnet, dass** der Träger (1) definierte Schwachstellen (3) aufweist, die im Bedarfsfall zur Erzeugung von Aufnahmeöffnungen (7) für das Gleitelement (6) dienen.

6. Gleitflächenelement (10) nach zumindest einem der vorhergehenden Ansprüche, **dadurch gekennzeichnet, dass** das Gleitelement (6) mit dem Träger (1) über eine Rast- und/oder eine Schraub- und/oder eine Dreh-Rastverbindung verbunden ist.

7. Gleitflächenelement (10) nach zumindest einem der vorhergehenden Ansprüche, **dadurch gekennzeichnet, dass** mindestens ein Verschlusselement lösbar mit dem Träger (1) verbunden ist, das zum Überdecken nicht benötigter Befestigungsvorrichtungen (5) dient.

8. Gleitflächenelement (10) nach zumindest einem der vorhergehenden Ansprüche, **dadurch gekennzeichnet, dass** mindestens ein Bewässerungselement lösbar mit dem Träger (1) verbunden ist, das zur Aufbringung einer Flüssigkeit, insbesondere Wasser, zur Kühlung des Gleitflächenelements (10) dient.

9. Gleitflächenelement (10) nach zumindest einem der vorhergehenden Ansprüche, **dadurch gekennzeichnet, dass** der Träger (1) aus Kunststoff oder Holz oder Metall oder Keramik oder Glas besteht.

10. Gleitflächenelement (10) nach zumindest einem der vorhergehenden Ansprüche, **dadurch gekennzeichnet, dass** das Gleitelement (6) aus Kunststoff, insbesondere einem Thermoplasten, besteht.

## Claims

1. Sliding-surface element (10) for artificial skiing systems, in particular ski-jump systems, cross-country ski trails or slopes, having a carrier (1) and having at least one sliding-surface-forming sliding element (6), the sliding element (6) being connected to the carrier (1) in a releasable manner by means of a fastening device (5) arranged on the carrier (1), and the fastening device (5) of the carrier (1) for sliding elements (6) being designed in the form of a simple recess in the carrier (1), **characterized in that** the sliding elements (6) have clip elements, in particular latching elements (9), which latch in the recesses on the rear side of the carrier (1).

2. Sliding-surface element (10) according to Claim 1, **characterized in that** the sliding element (6) is designed in the form of a stud or cuboid or cylinder or pyramid or roller or ball.

3. Sliding-surface element (10) according to Claim 1 or 2, **characterized in that** a plurality of sliding elements (6) of different geometries are arranged on the carrier (1).

4. Sliding-surface element (10) according to at least one of the preceding claims, **characterized in that** a sealing and/or damping element (8) is arranged between the sliding element (6) and carrier (1).

5. Sliding-surface element (10) according to at least one of the preceding claims, **characterized in that** the carrier (1) has defined weak points (3) which serve, if required, for establishing accommodating openings (7) for the sliding element (6).

6. Sliding-surface element (10) according to at least one of the preceding claims, **characterized in that** the sliding element (6) is connected to the carrier (1) via a latching connection and/or a screw connection and/or a rotary latching connection.

7. Sliding-surface element (10) according to at least one of the preceding claims, **characterized in that** at least one closure element is connected to the carrier (1) in a releasable manner and serves for covering over fastening devices (5) which are not required.

8. Sliding-surface element (10) according to at least one of the preceding claims, **characterized in that** at least one irrigation element is connected to the carrier (1) in a releasable manner and serves for applying a liquid, in particular water, for cooling the sliding-surface element (10).

9. Sliding-surface element (10) according to at least one of the preceding claims, **characterized in that** the carrier (1) consists of plastics material or wood or metal or ceramic material or glass.

10. Sliding-surface element (10) according to at least one of the preceding claims, **characterized in that** the sliding element (6) consists of plastics material, in particular a thermoplastic material.

## Revendications

1. Élément à surface glissante (10) pour des installations de ski artificielles, en particulier des installations de saut à ski, des pistes de ski de fond ou des pentes douces, comprenant un support (1) et comprenant au moins un élément glissant (6) formant une surface glissante, l'élément glissant (6) étant relié de manière amovible au support (1) au moyen d'un dispositif de fixation (5) disposé sur le support (1), le dispositif de fixation (5) du support (1) pour les éléments glissants (6) étant réalisé sous forme d'évidement simple dans le support (1), **caractérisé en ce que** les éléments glissants (6) comprennent des éléments de clipsage, en particulier des éléments d'encliquetage (9), qui s'encliquètent dans les évidements sur le côté arrière du support (1).

2. Élément à surface glissante (10) selon la revendication 1, **caractérisé en ce que** l'élément glissant (6) est réalisé sous forme d'ergot, ou de parallélépipède ou de cylindre ou de pyramide ou de rouleau ou de bille.

3. Élément à surface glissante (10) selon la revendication 1 ou 2, **caractérisé en ce que** plusieurs éléments glissants (6) de géométries différentes sont disposés sur le support (1).

4. Élément à surface glissante (10) selon au moins l'une quelconque des revendications précédentes, **caractérisé en ce qu'**un élément d'étanchéité et/ou d'amortissement (8) est disposé entre l'élément glissant (6) et le support (1).

5. Élément à surface glissante (10) selon au moins l'une quelconque des revendications précédentes, **caractérisé en ce que** le support (1) comprend des points faibles définis (3) qui servent, en cas de besoin, à produire des ouvertures de réception (7) pour l'élément glissant (6).

6. Élément à surface glissante (10) selon au moins l'une quelconque des revendications précédentes, **caractérisé en ce que** l'élément glissant (6) est relié au support (1) par le biais d'une liaison par encliquetage et/ou d'une liaison par vissage et/ou d'une liaison par encliquetage rotatif.

7. Élément à surface glissante (10) selon au moins l'une quelconque des revendications précédentes, **caractérisé en ce qu'**au moins un élément de fermeture est relié de manière amovible au support (1), lequel élément de fermeture sert à recouvrir des dispositifs de fixation (5) non nécessaires.

8. Élément à surface glissante (10) selon au moins l'une quelconque des revendications précédentes, **caractérisé en ce qu'**au moins un élément d'arrosage est relié de manière amovible au support (1), lequel élément d'arrosage sert à appliquer un liquide, en particulier de l'eau, en vue du refroidissement de l'élément à surface glissante (10).

9. Élément à surface glissante (10) selon au moins l'une quelconque des revendications précédentes, **caractérisé en ce que** le support (1) est constitué de plastique ou de bois ou de métal ou de céramique ou de verre.

10. Élément à surface glissante (10) selon au moins l'une quelconque des revendications précédentes, **caractérisé en ce que** l'élément glissant (6) est constitué de plastique, en particulier d'un thermoplastique.
